# EUROPÄISCHE PATENTSCHRIFT

(11) **EP 1 325 216 B1**
(45) Veröffentlichungstag und Bekanntmachung des Hinweises auf die Patenterteilung: **14.07.2004**
(21) Anmeldenummer: 01985739.0
(22) Anmeldetag: 26.09.2001
(51) Int. Cl.: F01N 1/24

(54) **VERFAHREN ZUR HERSTELLUNG EINES ABSORPTIONS-SCHALLDÄMPFERS FÜR KRAFTFAHRZEUGE SOWIE ABSORPTIONS-SCHALLDÄMPFER**
METHOD OF MANUFACTURING AN ABSORPTION MUFFLER FOR MOTOR VERICLES AND ABSORPTION MUFFLER
PROCEDE DE FABRICATION D'UN SILENCIEUX A ABSORPTION POUR VEHICULES MOTORISES ET SILENCIEUX A ABSORPTION

(30) Priorität: 28.09.2000 DE 10048118
(43) Veröffentlichungstag der Anmeldung: 09.07.2003
(73) Patentinhaber: J. Eberspächer GmbH & Co. KG, 73730 Esslingen (DE)
(72) Erfinder: HÜBSCHEN, Jürgen, 66687 Wadern (DE); HOFFMANN, Klaus, 66564 Ottweiler (DE)
(86) Internationale Anmeldenummer: PCT/EP2001/011108
(87) Internationale Veröffentlichungsnummer: WO 2002/027159

(56) Entgegenhaltungen:
- US-A- 4 774 985
- US-A- 5 036 585
- US-A- 6 094 817

## Beschreibung

Die Erfindung betrifft ein Verfahren zur Herstellung eines Absorptions-Schalldämpfers für Kraftfahrzeuge in Halbschalen- oder Mantelbauweise, mit einem Gehäuse und einem im Gehäuse angeordneten inneren Schalldämpferkörper, wie Rohre, Anschlußstutzen, Trennwände, etc., wobei zumindest ein Hohlraum des Absorptions-Schalldämpfers mit Schalldämpfungsmaterial in Form von Glaswolle oder dergleichen befüllt wird, sowie einen hiernach gefertigten Absorptions-Schalldämpfer in Halbschalen- oder Mantelbauweise.

Bei einem aus DE-A-198 11 192 bekannten, eingangs genannten Herstellungsverfahren werden die Metallteile des Schalldämpfers komplett vorgefertigt und das Schalldämpfungsmaterial nachträglich durch Einfüllöffnungen in den vorgefertigten vorgenannten Schalldämpfer eingebracht. Der Schalldämpfer kann in Wickelbauweise oder in Halbschalenbauweise vorgesehen sein. Die Einfüllöffnungen befinden sich im Mantel oder an der Stirnseite des Schalldämpfers. Durch die Einfüllöffnungen wird mittels Sonde oder dergleichen ein Glasfaserbündel als Endlosstrang in einen gewünschten Hohlraum des Schalldämpfers als Hohlraum-Befüllung eingeblasen. Nach einem Einfüllen werden die Einfüllöffnungen wieder geschlossen, um ein nach au-. ßen abgedichtetes Schalldämpfergehäuse auszubilden.

Aufgabe der Erfindung ist, ein vereinfachtes Verfahren zur Herstellung eines Absorptions-Schalldämpfers mit Hilfe einfacher Mittel zur Verfügung zu stellen und entsprechend einen Schalldämpfer auf einfache Weise zu schaffen.

Gelöst wird die Aufgabe durch ein Herstellungsverfahren der im Anspruch 1 angegebenen Art.

Vorteilhaft weitergebildet wird dieses Verfahren durch die Merkmale der Ansprüche 2 bis 12.

Ein nach dem erfindungsgemäßen Verfahren gefertigter Absorptions-Schalldämpfer kennzeichnet sich durch die Merkmale des Anspruchs 13.

Der Schalldämpfer ist vorteilhaft weitergebildet durch die Merkmale der Ansprüche 14 bis 21.

Wesen des erfindungsgemäßen Verfahrens zur Herstellung eines Absorptions-Schalldämpfers der eingangs genannten Art ist, daß der Schalldämpferkörper ohne Gehäuse komplett vorgefertigt und formstabil zusammengesetzt wird, daß der formstabil zusammengesetzte Schalldämpferkörper mit einer flexiblen Hilfswand als Gehäuseersatz zumindest unter Freilassung des Durchgangs der Anschlußstutzen umwickelt oder zumindest teilweise eingehüllt wird, und daß durch eine Öffnung in der flexiblen Hilfswand mittels Einfüll-Lanze oder Einfüll-Rohr unverpacktes Schalldämpfungsmaterial in den Hohlraum als Hohlraum-Befüllung eingebracht wird, bevor das vorgefertigte Gehäuse oder zumindest ein letzter Gehäuseteil des Absorptions-Schalldämpfers um den Schalldämpferkörper einschließlich Hohlraum-Befüllung angeordnet wird.

Hierbei wird insbesondere als flexible Hilfswand eine Folie, vorzugsweise aus Kunststoff, um den Schalldämpferkörper zumindest in einer Lage mit Überlappung gewickelt, und es wird die um den Schalldämpferkörper gewickelte Folie mittels Einfüll-Lanze zwecks Befüllen des Hohlraums mit Schalldämfungsmaterials durchstochen. Nach einem Befüllen des Hohlraums wird die Einfüll-Lanze wieder entfernt.

Der Schalldämpferkörper einschließlich umwickelter Folie wird vorzugsweise in eine untere Gehäusehälfte in Form einer unteren Halbschale eines Halbschalen-Schalldämpfers insbesondere formschlüssig eingebracht, bevor die Einfüll-Lanze gesetzt und die Hohlraum-Befüllung vorgenommen wird, und es wird nach einer Hohlraum-Befüllung und nach einem Entfernen der Einfüll-Lanze die obere Gehäusehälfte in Form einer oberen Halbschale vorzugsweise formschlüssig auf die untere Halbschale aufgesetzt. Anschließend werden die obere und die untere Halbschale miteinander verbunden, insbesondere längs der Verbindungsstelle laser-verschweißt oder mittels Umschlagsfalz verbunden.

Vorzugsweise kann der Schalldämpferkörper einschließlich Hohlraum-Befüllung, jedoch ohne umwickelte Folie, in ein auf dem Umfang geschlossenes, im Querschnitt ovales oder kreisrundes Mantelgehäuses eines Mantelschalldämpfers axial eingeschoben werden.

Zweckmäßigerweise erfolgt die Axialeinschiebung in einem Preßsitz, wobei bei einem Einschieben die umwickelte Folie durch die Stirnseite des Mantelgehäuses vom Schalldämpferkörper und der Hohlraum-Befüllung abgeschält wird.

Alternativ kann als flexible Hilfswand eine Blechplatte mit zumindest einer Durchgangsöffnung um den Schalldämpferkörper in einer Lage mit Überlappung gewickelt und befestigt, vorzugsweise mittels Spannring verspannt, werden. Durch die Durchgangsöffnung wird die Einfüll-Lanze oder das Einfüll-Rohr in den Hohlraum eingesteckt, und anschließend die Hohlraum-Befüllung eingebracht. Nach der Hohlraum-Befüllung und einem Entfernen der Einfüll-Lanze oder des Einfüll-Rohres wird der Schalldämpferkörper einschließlich Hohlraum-Befüllung in ein axial ausgerichtetes, vorgefertigtes, auf dem Umfang geschlossenes, im Querschnitt ovales oder kreisrundes Mantelgehäuse eines Mantelschalldämpfers eingeschoben.

Vorzugsweise wird nach einem Einschieben des Schalldämpferkörpers einschließlich Hohlraum-Befüllung in das Mantelgehäuse die hohle, bereits gewickelte Blechplatte für eine Hohlraum-Befüllung eines weiteren, gleich aufgebauten Schalldämpferkörpers weiterverwendet.

Die hohle, bereits gewickelte Blechplatte kann zweckmäßigerweise in der Umfangsverspannung geringfügig umfangserweiternd gelöst werden, bevor der gleich aufgebaute Schalldämpferkörper axial in die gewickelte Blechplatte eingeschoben und vor einer Hohlraum-Befüllung wieder auf dem Umfang verspannt wird.

Abgesehen von einer Folie oder einer Blechplatte kann alternativ als flexible Hilfswand eine ein- oder mehrstückige kubische Negativform eines Mantelgehäuses des Absorptions-Schalldämpfers mit zumindest einer Durchgangsöffnung verwendet werden, die mit einem Schalldämpferkörper bestückt wird, wobei nach einer Anordnung der Negativform um den Schalldämpferkörper durch die Durchgangsöffnung(en) der Negativform die Einfüll-Lanze oder das Einfüll-Rohr zwecks Befüllen des Hohlraums mit Schalldämpfungsmaterial gesteckt und nach einem Befüllen wieder entfernt wird.

Nach einer Hohlraum-Befüllung wird der vorgenannte Schalldämpferkörper aus der Negativform in ein axial ausgerichtetes, auf dem Umfang geschlossenes Mantelgehäuse geschoben.

Alternativ kann nach einer Hohlraum-Befüllung die Negativform vom Schalldämpferkörper entfernt bzw. zerlegt und der Schalldämpferkörper einschließlich Hohlraum-Befüllung freigelegt und mit einer Blechplatte als Gehäusemantel umwickelt werden. Die umwickelte Blechplatte wird dann längs der Längsverbindungsstelle vorzugsweise mittels Laser verschweißt oder mit einem Längsfalz versehen.

Ein wie vorstehend gefertigter Absorptions-Schalldämpfer für Kraftfahrzeuge in Halbschalen- oder Mantelbauweise, mit einem Gehäuse und einem im Gehäuse angeordneten inneren Schalldämpferkörper, wie Rohre, Anschlußstutzen, Trennwände, etc., sowie mit zumindest einem befüllten Hohlraum des Absorptions-Schalldämpfers mit Schalldämpfungsmaterial in Form von Glaswolle oder dergleichen, kennzeichnet sich also durch einen ohne Gehäuse komplett vorgefertigten, formstabil zusammengesetzten Schalldämpferkörper, der mit einer flexiblen Gehäuse-Hilfswand zumindest unter Freilassung des Durchgangs der Anschlußstutzen umwickelt oder eingehüllt ist, und der zumindest einen Hohlraum zwischen Schalldämpferkörper und Gehäuse-Hilfswand mit unverpacktem, durch die Gehäuse-Hilfswand einbringbaren Schalldämpfungsmaterial aufweist.

Hierbei ist in einer grundsätzlichen Erfindungsvariante die Außenseite der Gehäuse-Hilfswand durch das Gehäuse des Schalldämpfers abgestützt.

In einer anderen Erfindungsvariante ist die Gehäuse-Hilfswand durch das Gehäuse des Schalldämpfers austauschbar bzw. nach einem Befüllen des Hohlraums mit Glasfaser oder dergleichen entfernbar und durch das eigentliche Gehäuse ersetzbar.

Die verwendete Gehäuse-Hilfswand ist vorzugsweise eine Kunststoff-Folie, eine wickelbare Blechplatte oder eine kubische ein- oder mehrstückige Negativform eines Mantelgehäuses.

Das Gehäuse selbst besteht vorzugsweise aus zwei Halbschalen, wenn der Absorptions-Schalldämpfer als Halbschalen-Schalldämpfer ausgebildet ist.

Ist der Absorptions-Schalldämpfer ein Mantelschalldämpfer, besteht vorzugsweise das Gehäuse aus einem im Querschnitt ovalen oder kreisrunden, nahtlosen, einstückigen, nach dem Tiefziehverfahren hergestellten Rohrmantel oder aus einem im Querschnitt ovalen oder kreisrunden gewickelten Rohrmantel, dessen Längsverbindungsstelle verschweißt oder mit einem Längsfalz versehen ist.

Die Erfindung sieht also im Gegensatz zum Stand der Technik eine besondere Gehäuse-Hilfswand vor, welche dazu dient, die Außenkontur eines Schalldämpfers festzulegen, bevor das eigentliche Außengehäuse des Schalldämpfers ganz oder teilweise montiert wird, um Schalldämpfungsmaterial, insbesondere ein Glasfaserbündel als Endlosstrang, mit oder ohne Druck in den Hohlraum einzublasen und/oder mit Unterdruck einzusaugen. Die Gehäuse-Hilfswand kann einfach mittels Lanze oder dergleichen zur Schaffung einer Durchgangsöffnung nahezu an beliebiger Stelle durchstochen oder vorher mit Durchbohrungen versehen werden, die, was besonderer Vorteil der Erfindung ist, nach einem Befüllen nicht wieder geschlossen werden müssen. Dadurch entfällt das nachträgliche Schließen der Einfüllöffnungen nach dem Stand der Technik. Ein derartiges Herstellungsverfahren spart Fertigungszeit, was mit Kostenvorteilen einhergeht. Verwendete Lanzen zur Schaffung von Einfüllöffnungen sind gleichzeitig Einfüllröhrchen bzw. Befülldüsen. Eine entsprechende Kammer bzw. ein befüllter Hohlraum wird bei einem Einblasen gleichzeitig entlüftet. Durch die Erfindung können Schalldämpfer mit Glasfaser im Automatikbetrieb befüllt werden.

Die Erfindung wird nachfolgend anhand von Ausführungsbeispielen unter Bezugnahme auf die beigefügte Zeichnung näher beschrieben; es zeigen:
- Figur 1: einen Schalldämpferkörper eines Absorptions-Schalldämpfers in Halbschalen-Bauweise in perspektivischer Ansicht,
- Figur 2: den Schalldämpferkörper nach Figur 1 mit umwickelter Folie,
- Figur 3: den mit Folie umwickelten Schalldämpferkörper nach Figur 2, eingesetzt in einer unteren Halbschale und mit angesetzter Einfüll-Lanze,
- Figur 4: einen Schalldämpferkörper nach Figur 3 mit aufgesetzter oberer Halbschale,
- Figur 5: einen Schalldämpferkörper eines Absorptions-Schalldämpfers in Mantelbauweise in perspektivischer Ansicht ähnlich Figur 1,
- Figur 6: den Schalldämpferkörper nach Figur 5 mit umwickelter Folie,
- Figur 7: den Schalldämpferkörper nach Figur 6 mit angesetzter Einfüll-Lanze,
- Figur 8: den Schalldämpferkörper nach Figur 7 nach entfernter Einfüll-Lanze und axial aufgeschobenem Mantelgehäuse,
- Figur 9: den Schalldämpferkörper nach Figur 5 mit umwickelter Blechplatte, und
- Figur 10: den Schalldämpferkörper nach Figur 9 mit umwickeltem Gehäusemantel.

Gemäß den Figuren 1 bis 4 umfaßt ein Absorptions-Schalldämpfer in Halbschalen-Bauweise einen inneren Schalldämpferkörper 2, der formschlüssig in einem zweiteiligen Gehäuse 1 untergebracht ist.

Der Schalldämpferkörper 2 besitzt hier nicht weiter interessierende Einzelteile, im Ausführungsbeispiel der Figur 1 Rohre 3, endseitige Anschlußstutzen 4, Trennwände 5, etc..

Das zweiteilige Gehäuse 1 umfaßt eine untere Halbschale 9 und eine obere Halbschale 10. Beide Halbschalen 9, 10 sind längs der Halbschalen-Trennebene bzw. längs der Verbindungsstelle 11 laser-verschweißt.

Der Absorptions-Schalldämpfer besitzt vor der vorderen Trennwand 5 gemäß Figur 1 einen Hohlraum mit einem Schalldämpfungsmaterial 6, welches in besonderer Weise in den Hohlraum eingebracht wird.

Das Schalldämpfungsmaterial 6 ist vor Einbringung in den Hohlraum unverpackt und ist insbesondere ein Glasfaserbündel in Form eines Endlosstrangs, welcher mit einer nicht gezeigten Einblasmaschine in den Hohlraum eingeblasen wird.

Der Absorptions-Schalldämpfers für Kraftfahrzeuge in Halbschalen-Bauweise nach den Figuren 1 bis 4 wird wie folgt hergestellt.

Anfangs wird der Schalldämpferkörper 2 nach Figur 1 komplett vorgefertigt und formstabil zusammengesetzt, sowie an den Trennwänden 5 verschweißt.

Dann wird der formstabil zusammengesetzte Schalldämpferkörper 2 mit einer flexiblen Hilfswand als Gehäuseersatz zumindest unter Freilassung des Durchgangs der Anschlußstutzen 4 gemäß Figur 2 umwickelt bzw. eingehüllt. Die Gehäuse-Hilfswand ist insbesondere eine flexible Folie 7 aus Kunststoff, die zumindest in einer Lage mit einer Überlappung um den Schalldämpferkörper 2 gewickelt wird. Die Überlappung der Folie 7 ist selbstklebend oder schafft zumindest eine provisorische, selbsthaftende Umfangsverbindung.

Im Anschluß hieran wird der Schalldämpferkörper 2 nebst umwickelter Folie 7 in eine untere Gehäusehälfte in Form einer unteren Halbschale 9 des Halbschalen-Schalldämpfers formschlüssig eingesetzt und anschließend eine Einfüll-Lanze 8 an die Stelle der vorzunehmenden Hohlraum-Befüllung angesetzt.

Dann wird durch Axialbewegung der Einfüll-Lanze 8 nach unten die Folie 7 durchstoßen und die untere Spitze der Einfüll-Lanze im zu befüllenden Hohlraum angeordnet. Durch die Einfüll-Lanze wird vorgenanntes Schalldämpfungsmaterial 6 in einem Endlosstrang eingeblasen, dergestalt, daß der gesamte vor der vorderen Trennwand 5 gemäß Figur 1 gelegene Hohlraum, der außenseitig durch die umwickelte Folie 7 abgegrenzt ist, ausgefüllt und mit Schalldämpfungsmaterial 6 bepackt wird. Beim Einfüllvorgang wird die umwickelte Folie 7 sowie der aufzufüllenden Hohlraum durch die untere Halbschale 9 stabilisiert.

Nach einer Hohlraum-Befüllung und nach einem Entfernen der Einfüll-Lanze 8 wird die obere Gehäusehälfte in Form einer oberen Halbschale 10 formschlüssig auf die untere Halbschale 9 aufgesetzt, und es werden die obere und die untere Halbschale 10 und 9 miteinander laser-verschweißt.

Ersichtlich wird somit auf einfache Weise ein Hohlraum eines Absorptions-Schalldämpfers mit Schalldämpfungsmaterial 6 aufgefüllt, ohne daß nachträglich Einfüllöffnungen in einem zusätzlichen Verfahrensschritt wieder geschlossen werden müssen, wie dies nach dem Stand der Technik der Fall ist.

Auch ein Schalldämpferkörper 2 eines Mantel-Schalldämpfers kann unter Zuhilfenahme einer Gehäuse-Hilfswand mit einer Hohlraum-Befüllung versehen werden, wie dies in den Figuren 5 bis 8 dargestellt ist.

Der vorgefertigte, innere, formstabile Schalldämpferkörper 2 gemäß Figur 5 wird hierbei mit einer Folie 7 gemäß Figur 6 nach Art der ersten Ausführungsvariante umwickelt, anschließend die Einfüll-Lanze 8 gemäß Figur 8 gesetzt, dann die Folie 7 durchstochen und hierauf das Schalldämpfungsmaterial 6 im Hohlraum verfüllt. Danach wird nach Entfernen der Einfüll-Lanze 8 der Schalldämpferkörper 2 einschließlich Hohlraum-Befüllung, jedoch ohne umwickelte Folie 7, in ein auf dem Umfang geschlossenes, im Querschnitt ovales Mantelgehäuses 12 eines Mantelschalldämpfers axial eingeschoben. Die Axialeinschiebung erfolgt in einem Preßsitz dergestalt, daß bei einem Einschieben die umwickelte Folie 7 nach Figur 7 durch die Stirnseite 13 des Mantelgehäuses 12 vom Schalldämpferkörper 2 und der Hohlraum-Befüllung abgeschält wird. Gegebenenfalls können die Axialenden des Mantelgehäuses 12 nach Figur 8 noch beschnitten, insbesondere gekürzt, werden.

Als flexible Gehäuse-Hilfswand kann bei einem Mantelschalldämpfer auch eine wickelbare Blechplatte 14 mit zumindest einer Durchgangsöffnung 15 gemäß Figur 9 verwendet werden, wobei dann der Schalldämpferkörper 2 beispielsweise gemäß Figur 5 in einer Lage mit Überlappung 17 gewickelt und die umwikkelte Blechplatte 14 in Umfangsrichtung befestigt wird, vorzugsweise mittels Spannring verspannt wird.

Durch die Durchgangsöffnung 15 wird dann die Einfüll-Lanze 8 oder auch ein Einfüll-Rohr ohne scharfe Spitze in den Hohlraum eingesteckt und anschließend die Hohlraum-Befüllung eingebracht.

Nach der Hohlraum-Befüllung und einem Entfernen der Einfüll-Lanze 8 oder des Einfüll-Rohres wird hierauf der Schalldämpferkörper 2 einschließlich Hohlraum-Befüllung in ein axial ausgerichtetes, vorgefertigtes, auf dem Umfang geschlossenes, im Querschnitt ovales Mantelgehäuse 12 eines Mantelschalldämpfers gemäß Figur 8 eingeschoben.

Nach einem Einschieben des Schalldämpferkörpers 2 einschließlich Hohlraum-Befüllung in das Mantelgehäuse 12 kann die hohle, bereits gewickelte Blechplatte 14 für eine Hohlraum-Befüllung eines weiteren, gleich aufgebauten Schalldämpferkörpers 2 weiterverwendet werden.

Die hohle, bereits gewickelte Blechplatte 14 kann in der Umfangsverspannung geringfügig umfangserweiternd gelöst werden, bevor der gleich aufgebaute Schalldämpferkörper axial in die gewickelte Blechplatte 14 eingeschoben und vor einer Hohlraum-Befüllung wieder auf dem Umfang verspannt wird.

Als flexible Hilfswand kommt auch eine ein- oder mehrstückige kubische Negativform eines Mantelgehäuses 12 des Absorptions-Schalldämpfers mit zumindest einer Durchgangsöffnung 15 in Betracht, die mit einem Schalldämpferkörper 2 bestückt wird, wobei nach einer Anordnung der Negativform um den Schalldämpferkörper 2 durch die Durchgangsöffnung(en) der Negativform die Einfüll-Lanze 8 oder das Einfüll-Rohr zwecks Befüllen des Hohlraums mit Schalldämpfungsmaterial 6 gesteckt und nach einem Befüllen wieder entfernt wird.

Nach einer Hohlraum-Befüllung wird aus der geschlossenen Negativform der Schalldämpferkörper 2 in ein axial ausgerichtetes, auf dem Umfang geschlossenes Mantelgehäuse 12 geschoben.

Alternativ kann nach einer Hohlraum-Befüllung die Negativform vom Schalldämpferkörper 2 auch entfernt bzw. demontiert werden, und anschließend der Schalldämpferkörper nebst Hohlraum-Befüllung mit einer Blechplatte 18 als Gehäusemantel umwikkelt und dann die umwickelte Blechplatte 18 längs der Längsverbindungsstelle 19 gemäß Figur 10 vorzugsweise mittels Laser verschweißt oder mit einem Längsfalz versehen werden.

Ein Absorptions-Schalldämpfer für Kraftfahrzeuge in Halbschalen- oder Mantelbauweise sieht also im besonderen einen komplett vorgefertigten, formstabil zusammengesetzten Schalldämpferkörper 2 mit einer flexiblen umwickelten Gehäuse-Hilfswand zumindest unter Freilassung des Durchgangs der Anschlußstutzen 4 vor, wobei zumindest ein Hohlraum zwischen Schalldämpferkörper 2 und der Gehäuse-Hilfswand mit unverpacktem, durch die Gehäuse-Hilfswand einbringbaren Schalldämpfungsmaterial 6 befüllt ist.

Hierbei kann die Außenseite der Gehäuse-Hilfswand durch das Gehäuse 1 des Schalldämpfers abgestützt sein, d.h. beim Endprodukt des Schalldämpfers die Gehäuse-Hilfswand zusätzlich zum eigentlichen Gehäuse 1 vorgesehen sein.

Alternativ kann aber auch die Gehäuse-Hilfswand durch das Gehäuse 1 des Schalldämpfers ausgetauscht, insbesondere abgeschält, werden.

Die Gehäuse-Hilfswand ist eine flexible Folie 7, eine wickelbare Blechplatte 14 oder eine kubische, ein- oder mehrstückige Negativform eines Mantelgehäuses 12 eines Mantelschalldämpfers.

Das Gehäuse eines Halbschalen-Schalldämpfers kann aus zwei Halbschalen 9, 10 bestehen.

Das Gehäuse eines Mantelschalldämpfers kann ein im Querschnitt ovaler oder kreisrunder, nahtloser, einstückiger, nach dem Tiefziehverfahren hergestellter Rohrmantel sein, oder ein im Querschnitt ovaler oder kreisrunder gewickelter Rohrmantel sein, dessen Längsverbindungsstelle verschweißt oder mit einem Längsfalz versehen ist.

## Patentansprüche

1. Verfahren zur Herstellung eines Absorptions-Schalldämpfers für Kraftfahrzeuge in Halbschalen- oder Mantel-Bauweise, mit einem Gehäuse (1) und einem im Gehäuse angeordneten inneren Schalldämpferkörper (2), wie Rohre (3), Anschlußstutzen (4), Trennwände (5), etc., wobei zumindest ein Hohlraum des Absorptions-Schalldämpfers mit Schalldämpfungsmaterial (6) in Form von Glaswolle oder dergleichen befüllt wird,
**dadurch gekennzeichnet,**
**daß** der Schalldämpferkörper (2) komplett vorgefertigt und formstabil zusammengesetzt wird, daß der formstabil zusammengesetzte Schalldämpferkörper (2) mit einer flexiblen Hilfswand als Gehäuseersatz zumindest unter Freilassung des Durchgangs der Anschlußstutzen (4) umwickelt oder zumindest teilweise eingehüllt wird, und daß durch eine Öffnung in der flexiblen Hilfswand mittels Einfüll-Lanze (8) oder Einfüll-Rohr unverpacktes Schalldämpfungsmaterial (6) in den Hohlraum als Hohlraum-Befüllung eingebracht wird, bevor das vorgefertigte Gehäuse (1) oder zumindest ein letzter Gehäuseteil des Absorptions-Schalldämpfers um den Schalldämpferkörper (2) einschließlich Hohlraum-Befüllung angeordnet wird.

2. Verfahren nach Anspruch 1,
**dadurch gekennzeichnet,**
**daß** als flexible Hilfswand eine Folie (7), vorzugsweise aus Kunststoff, um den Schalldämpferkörper (2) zumindest in einer Lage mit Überlappung gewickelt wird, daß die um den Schalldämpferkörper (2) gewickelte Folie (7) mittels Einfüll-Lanze (8) zwecks Befüllen des Hohlraums mit Schalldämfungsmaterials (6) durchstochen wird, und daß die Einfüll-Lanze nach einem Befüllen des Hohlraums wieder entfernt wird.

3. Verfahren nach Anspruch 2,
**dadurch gekennzeichnet,**
**daß** der Schalldämpferkörper (2) einschließlich umwickelter Folie (7) in eine untere Gehäusehälfte in Form einer unteren Halbschale (9) eines Halbschalen-Schalldämpfers vorzugsweise formschlüssig eingebracht wird, bevor die Einfüll-Lanze (8) gesetzt und die Hohlraum-Befüllung vorgenommen wird, und daß nach einer Hohlraum-Befüllung und nach einem Entfernen der Einfüll-Lanze die obere Gehäusehälfte in Form einer oberen Halbschale (10) vorzugsweise formschlüssig auf die untere Halbschale (9) aufgesetzt wird, und daß die obere und die untere Halbschale (9, 10) miteinander verbunden werden.

4. Verfahren nach Anspruch 3,
**dadurch gekennzeichnet,**
**daß** die obere und die untere Halbschale (9, 10) längs der Verbindungsstelle (11) laser-verschweißt oder mittels Umschlagsfalz verbunden werden.

5. Verfahren nach Anspruch 3,
**dadurch gekennzeichnet,**
**daß** der Schalldämpferkörper (2) einschließlich Hohlraum-Befüllung, jedoch ohne umwickelte Folie (7), in ein auf dem Umfang geschlossenes, im Querschnitt ovales oder kreisrundes Mantelgehäuses (12) eines Mantelschalldämpfers axial eingeschoben wird.

6. Verfahren nach Anspruch 5,
**dadurch gekennzeichnet,**
**daß** die Axialeinschiebung in einem Preßsitz erfolgt, wobei bei einem Einschieben die umwickelte Folie (7) durch die Stirnseite (13) des Mantelgehäuses (12) vom Schalldämpferkörper (2) und der Hohlraum-Befüllung abgeschält wird.

7. Verfahren nach Anspruch 1,
**dadurch gekennzeichnet,**
**daß** als flexible Hilfswand eine Blechplatte (14) mit zumindest einer Durchgangsöffnung (15) um den Schalldämpferkörper (2) in einer Lage mit Überlappung (17) gewikkelt und befestigt, vorzugsweise mittels Spannring verspannt, wird, daß durch die Durchgangsöffnung (15) die Einfüll-Lanze (8) oder das Einfüll-Rohr in den Hohlraum eingesteckt und die Hohlraum-Befüllung eingebracht wird, und daß nach der Hohlraum-Befüllung und einem Entfernen der Einfüll-Lanze (8) oder des Einfüll-Rohres der Schalldämpferkörper (2) einschließlich Hohlraum-Befüllung in ein axial ausgerichtetes, vorgefertigtes, auf dem Umfang geschlossenes, im Querschnitt ovales oder kreisrundes Mantelgehäuse (12) eines Mantelschalldämpfers eingeschoben wird.

8. Verfahren nach Anspruch 7,
**dadurch gekennzeichnet,**
**daß** nach einem Einschieben des Schalldämpferkörpers (2) einschließlich Hohlraum-Befüllung in das Mantelgehäuse (12) die hohle, bereits gewickelte Blechplatte (14) für eine Hohlraum-Befüllung eines weiteren, gleich aufgebauten Schalldämpferkörpers weiterverwendet wird.

9. Verfahren nach Anspruch 8,
**dadurch gekennzeichnet,**
**daß** die hohle, bereits gewickelte Blechplatte (14) in der Umfangsverspannung geringfügig umfangserweiternd gelöst wird, bevor der gleich aufgebaute Schalldämpferkörper axial in die gewickelte Blechplatte (14) eingeschoben und vor einer Hohlraum-Befüllung wieder auf dem Umfang verspannt wird.

10. Verfahren nach Anspruch 1,
**dadurch gekennzeichnet,**
**daß** als flexible Hilfswand eine ein- oder mehrstückige kubische Negativform eines Mantelgehäuses (12) des Absorptions-Schalldämpfers mit zumindest einer Durchgangsöffnung (15) angeordnet und mit einem Schalldämpferkörper (2) bestückt wird, wobei nach einer Anordnung der Negativform um den Schalldämpferkörper (2) durch die Durchgangsöffnung(en) der Negativform die Einfüll-Lanze (8) oder das Einfüll-Rohr zwecks Befüllen des Hohlraums mit Schalldämpfungsmaterial (6) gesteckt und nach einem Befüllen wieder entfernt wird.

11. Verfahren nach Anspruch 10,
**dadurch gekennzeichnet,**
**daß** nach einer Hohlraum-Befüllung der Schalldämpferkörper (2) in ein axial ausgerichtetes, auf dem Umfang geschlossenes Mantelgehäuse (12) geschoben wird.

12. Verfahren nach Anspruch 10,
**dadurch gekennzeichnet,**
**daß** nach einer Hohlraum-Befüllung die Negativform vom Schalldämpferkörper (2) entfernt wird, daß der Schalldämpferkörper nebst Hohlraum-Befüllung mit einer Blechplatte (18) als Gehäusemantel umwickelt wird, und daß die umwickelte Blechplatte (18) längs der Längsverbindungsstelle (19) vorzugsweise mittels Laser verschweißt oder mit einem Längsfalz versehen wird.

13. Absorptions-Schalldämpfer für Kraftfahrzeuge in Halbschalen- oder Mantel-Bauweise, mit einem Gehäuse (1) und einem im Gehäuse angeordneten inneren Schalldämpferkörper (2), wie Rohre (3), Anschlußstutzen (4), Trennwände (5), etc., wobei zumindest ein Hohlraum des Absorptions-Schalldämpfers mit Schalldämpfungsmaterial (6) in Form von Glaswolle oder dergleichen befüllt ist, gefertigt nach einem Verfahren nach den Ansprüchen 1 bis 12,
**dadurch gekennzeichnet,**
**daß** der komplett vorgefertigte, formstabil zusammengesetzte Schalldämpferkörper (2) mit einer flexiblen Gehäuse-Hilfswand'zumindest unter Freilassung des Durchgangs der Anschlußstutzen (4) umwickelt oder eingehüllt ist, und zumindest ein Hohlraum zwischen Schalldämpferkörper (2) und Gehäuse-Hilfswand mit unverpacktem, durch die Gehäuse-Hilfswand einbringbaren Schalldämpfungsmaterial (6) befüllt ist.

14. Schalldämpfer nach Anspruch 13,
**dadurch gekennzeichnet,**
**daß** die Außenseite der Gehäuse-Hilfswand durch das Gehäuse (1) des Schalldämpfers abgestützt ist.

15. Schalldämpfer nach einem der Ansprüche 13 und 14,
**dadurch gekennzeichnet,**
**daß** die Gehäuse-Hilfswand eine Folie (7), vorzugsweise aus Kunststoff, ist.

16. Schalldämpfer nach einem der Ansprüche 13 und 14,
**dadurch gekennzeichnet,**
**daß** die Gehäuse-Hilfswand eine wickelbare Blechplatte (14) ist.

17. Schalldämpfer nach Anspruch 13,
**dadurch gekennzeichnet,**
**daß** die Gehäuse-Hilfswand eine kubische ein- oder mehrstückige Negativform eines Mantelgehäuses (12) eines Mantelschalldämpfers ist.

18. Schalldämpfer nach einem der Ansprüche 13 bis 17,
**dadurch gekennzeichnet,**
**daß** das Gehäuse zwei Halbschalen (9, 10) sind.

19. Schalldämpfer nach Anspruch 13 bis 17,
**dadurch gekennzeichnet,**
**daß** das Gehäuse ein im Querschnitt ovaler oder kreisrunder nahtloser, einstückiger, nach dem Tiefziehverfahren hergestellter Rohrmantel ist.

20. Schalldämpfer nach Anspruch 13 bis 17,
**dadurch gekennzeichnet,**
**daß** das Gehäuse ein im Querschnitt ovaler oder kreisrunder gewickelter Rohrmantel ist, dessen Längsverbindungsstelle verschweißt oder mit einem Längsfalz versehen ist.

## Claims

1. Method for producing an absorption silencer for motor vehicles in half-shell or casing-type construction, having a housing (1) and an inner silencer body (2), such as pipes (3), connecting branches (4), partitions (5), etc., arranged in the housing, at least one cavity of the absorption silencer being filled with sound-absorbing material (6) in the form of glass wool or the like, **characterized in that** the silencer body (2) is entirely premanufactured and is assembled in a dimensionally stable manner, **in that** the silencer body (2), which is assembled in a dimensionally stable manner, is wrapped or at least partially encased with a flexible auxiliary wall as housing substitute at least with the passage of the connecting branches (4) being left free, and **in that** unpackaged sound-absorbing material (6) is introduced through an opening in the flexible auxiliary wall by means of a filling lance (8) or filling pipe into the cavity as cavity filling before the premanufactured housing (1) or at least a last housing part of the absorption silencer is arranged around the silencer body (2) including the cavity filling.

2. Method according to Claim 1, **characterized in that** a film (7), preferably of plastic, is wound around the silencer body (2) at least in one layer with an overlap as the flexible auxiliary wall, **in that** the film (7) which is wound around the silencer body (2) is pierced by means of a filling lance (8) for the purpose of filling the cavity with sound-absorbing material (6), and **in that** the filling lance is removed again after the cavity is filled.

3. Method according to Claim 2, **characterized in that** the silencer body (2) including the film (7) wrapped around it is introduced, preferably in a form-fitting manner, into a lower housing half in the form of a lower half shell (9) of a half-shell silencer before the filling lance (8) is positioned and the filling of the cavity undertaken, and **in that**, after the cavity is filled and after the filling lance is removed, the upper housing half in the form of an upper half shell (10) is placed, preferably in a form-fitting manner, onto the lower half shell (9), and **in that** the upper and the lower half shell (9, 10) are connected to each other.

4. Method according to Claim 3, **characterized in that** the upper and the lower half shell (9, 10) are laser-welded along the connecting point (11) or are connected by means of a folded joint.

5. Method according to Claim 3, **characterized in that** the silencer body (2) including the cavity filling, but without the film (7) wrapped around it, is inserted axially into a circumferentially closed, cross-sectionally oval or circular casing housing (12) of a casing-type silencer.

6. Method according to Claim 5, **characterized in that** the axial insertion takes place in a press fit, the film (7) which is wrapped around being peeled off from the silencer body (2) and the cavity filling through the end side (13) of the casing housing (12) during an insertion.

7. Method according to Claim 1, **characterized in that**, as the flexible auxiliary wall, a sheet-metal plate (14) having at least one passage opening (15) is wound around the silencer body (2) in one layer with an overlap (17) and is fastened, preferably clamped by means of a clamping ring, **in that** the filling lance (8) or the filling pipe is inserted into the cavity through the passage opening (15) and the cavity filling is introduced, and **in that**, after the cavity is filled and the filling lance (8) or the filling pipe is removed, the silencer body (2) including the cavity filling is inserted into an axially orientated, premanufactured, circumferentially closed, cross-sectionally oval or circular casing housing (12) of a casing-type silencer.

8. Method according to Claim 7, **characterized in that**, after the silencer body (2) including the cavity filling is inserted into the casing housing (12), the hollow, already wound sheet-metal plate (14) is reused for filling a cavity of a further silencer body of identical construction.

9. Method according to Claim 8, **characterized in that** the hollow, already wound sheet-metal plate (14) is detached from the circumferential clamping in a manner slightly expanding its circumference before the silencer body of identical construction is inserted axially into the wound sheet-metal plate (14), and is re-clamped on the circumference before the cavity is filled.

10. Method according to Claim 1, **characterized in that**, as the flexible auxiliary wall, a single- or multi-part cubic negative mould of a casing housing (12) of the absorption silencer having at least one passage opening (15) is arranged and is fitted with a silencer body (2), in which case, after the negative mould is arranged around the silencer body (2), the filling lance (8) or the filling pipe is inserted through the passage opening(s) of the negative mould for the purpose of filling the cavity with sound-absorbing material (6) and is removed again after filling has taken place.

11. Method according to Claim 10, **characterized in that**, after the cavity is filled, the silencer body (2) is pushed into an axially orientated, circumferentially closed casing housing (12).

12. Method according to Claim 10, **characterized in that**, after the cavity is filled, the negative mould is removed from the silencer body (2), **in that** the silencer body together with the cavity filling has a sheet-metal plate (18) wrapped around it as the housing casing, and **in that** the wrapped-around sheet-metal plate (18) is welded along the longitudinal connecting point (19), preferably by means of a laser, or is provided with a longitudinal fold.

13. Absorption silencer for motor vehicles in half-shell or casing-type construction, having a housing (1) and an inner silencer body (2), such as pipes (3), connecting branches (4), partitions (5), etc., arranged in the housing, at least one cavity of the absorption silencer being filled with sound-absorbing material (6) in the form of glass wool or the like, the absorption silencer being manufactured according to a method according to Claims 1 to 12, **characterized in that** the entirely premanufactured silencer body (2) which is assembled in a dimensionally stable manner is wrapped or encased with a flexible housing auxiliary wall at least with the passage of the connecting branches (4) being left free, and at least one cavity between the silencer body (2) and housing auxiliary wall being filled with unpackaged sound-absorbing material (6) which can be introduced through the housing auxiliary wall.

14. Silencer according to Claim 13, **characterized in that** the outside of the housing auxiliary wall is supported by the housing (1) of the silencer.

15. Silencer according to either of Claims 13 and 14, **characterized in that** the housing auxiliary wall is a film (7), preferably of plastic.

16. Silencer according to either of Claims 13 and 14, **characterized in that** the housing auxiliary wall is a windable sheet-metal plate (14).

17. Silencer according to Claim 13, **characterized in that** the housing auxiliary wall is a cubic single- or multi-part negative mould of a casing housing (12) of a casing-type silencer.

18. Silencer according to one of Claims 13 to 17, **characterized in that** the housing comprises two half shells (9, 10).

19. Silencer according to Claims 13 to 17, **characterized in that** the housing is a cross-sectionally oval or circular, seamless, single-part tubular casing produced by deep drawing.

20. Silencer according to Claims 13 to 17, **characterized in that** the housing is a cross-sectionally oval or circular, wound tubular casing whose longitudinal connecting point is welded or provided with a longitudinal fold.

## Revendications

1. Procédé de fabrication d'un silencieux à absorption pour véhicules automobiles dans une construction à demi-coques ou à enveloppe, comprenant un boîtier (1) et un corps de silencieux (2) interne disposé dans le boîtier, comme des tubes (3), des ajutages (4), des parois de séparation (5), etc., dans lequel au moins un espace creux du silencieux à absorption est rempli d'un matériau d'atténuation des sons (6) sous forme de laine de verre ou similaire,
**caractérisé en ce que**
le corps de silencieux (2) est assemblé de manière complètement préfabriquée et avec une forme stable, **en ce que** le corps de silencieux (2) assemblé avec une forme stable est enroulé ou au moins partiellement enveloppé par une paroi auxiliaire flexible sous forme de supplément de boîtier au moins en libérant le passage des ajutages (4), et **en ce que** l'on introduit dans l'espace creux sous forme de remplissage de l'espace creux, par une ouverture dans la paroi auxiliaire flexible au moyen d'une lance de remplissage (8) ou d'un tube de remplissage, du matériau d'atténuation des sons non compacté (6), avant que le boîtier préfabriqué (1) ou au moins une dernière partie du boîtier du silencieux à absorption soit disposé(e) autour du corps de silencieux (2) avec le remplissage de l'espace creux.

2. Procédé selon la revendication 1,
**caractérisé en ce**
**qu'**une feuille (7) servant de paroi auxiliaire, de préférence en matière plastique, est enroulée autour du corps de silencieux (2) au moins sur une couche avec un chevauchement, en ce que la feuille (7) enroulée autour du corps de silencieux (2) est percée au moyen de la lance de remplissage (8) afin de remplir l'espace creux de matériau d'atténuation des sons (6), et en ce que la lance de remplissage est à nouveau enlevée après le remplissage de l'espace creux.

3. Procédé selon la revendication 2,
**caractérisé en ce que**
le corps de silencieux (2) y compris la feuille enroulée (7) est introduit de préférence par engagement positif dans une moitié de boîtier inférieure sous forme d'une demi-coque inférieure (9) d'un silencieux à demi-coque, avant que la lance de remplissage (8) soit placée et que le remplissage de l'espace creux soit effectué, et **en ce qu'**après un remplissage de l'espace creux et après que l'on a retiré la lance de remplissage, la moitié de boîtier supérieure sous forme d'une demi-coque supérieure (10), est placée de préférence par engagement positif sur la demi-coque inférieure (9), et **en ce que** la demi-coque supérieure et la demi-coque inférieure (9, 10) sont connectées l'une à l'autre.

4. Procédé selon la revendication 3,
**caractérisé en ce que**
la demi-coque supérieure et la demi-coque inférieure (9, 10) sont soudées au laser le long de la zone de connexion (11) ou sont connectées l'une à l'autre au moyen d'un repliement d'enveloppement.

5. Procédé selon la revendication 3,
**caractérisé en ce que**
le corps de silencieux (2) y compris le remplissage de l'espace creux, toutefois sans la feuille enroulée (7), est introduit axialement dans un boîtier d'enveloppement (12) d'un silencieux à enveloppe, de section transversale ovale ou ronde circulaire, de pourtour fermé.

6. Procédé selon la revendication 5,
**caractérisé en ce que**
l'introduction axiale s'effectue dans un siège de pressage, la feuille enroulée (7) étant pelée par le côté frontal (13) du boîtier d'enveloppement (12) depuis le corps de silencieux (2) et le remplissage de l'espace creux lors d'une insertion.

7. Procédé selon la revendication 1,
**caractérisé en ce**
**qu'**une plaque de tôle (14) servant de paroi auxiliaire flexible avec au moins une ouverture de passage (15) est enroulée et fixée autour du corps de silencieux (2) dans une couche avec chevauchement (17), de préférence est serrée au moyen d'un anneau de serrage, en ce que la lance de remplissage (8) ou le tube de remplissage est introduit(e) à travers l'ouverture de passage (15) dans l'espace creux et la charge de remplissage de l'espace creux est introduite, et en ce qu'après le remplissage de l'espace creux et l'enlèvement de la lance de remplissage (8) ou du tube de remplissage, le corps de silencieux (2) y compris la charge de remplissage de l'espace creux est poussé dans un boîtier d'enveloppement (12) de section transversale ovale ou ronde circulaire d'un silencieux à enveloppe, de pourtour fermé, préfabriqué, et orienté axialement.

8. Procédé selon la revendication 7,
**caractérisé en ce**
**qu'**après l'introduction du corps de silencieux (2) y compris la charge de remplissage de l'espace creux dans le boîtier d'enveloppement (12), la plaque de tôle creuse (14), déjà enroulée, est utilisée à nouveau pour le remplissage de l'espace creux d'un autre corps de silencieux de même construction.

9. Procédé selon la revendication 8,
**caractérisé en ce que**
le serrage de la périphérie de la plaque de tôle creuse (14), déjà enroulée, est relâché en élargissant légèrement sa périphérie avant que le corps de silencieux de même construction soit poussé axialement dans la plaque de tôle enroulée (14) et avant qu'une charge de remplissage d'espace creux soit à nouveau serrée sur la périphérie.

10. Procédé selon la revendication 1,
**caractérisé en ce**
**qu'**un moule négatif cubique en une ou plusieurs parties d'un boîtier d'enveloppement (12) du silencieux à absorption, servant de paroi auxiliaire flexible, avec au moins une ouverture traversante (15), est prévu et muni d'un corps de silencieux (2), et après une disposition du moule négatif autour du corps de silencieux (2), la lance de remplissage (8) ou le tube de remplissage est enfoncé(e) à travers la ou les ouvertures de passage du moule négatif afin de remplir l'espace creux avec du matériau d'atténuation des sons (6) puis est retiré(e) à nouveau après le remplissage.

11. Procédé selon la revendication 10,
**caractérisé en ce**
**qu'**après un remplissage de l'espace creux, le corps de silencieux (2) est poussé dans un boîtier d'enveloppement (12) orienté axialement et de pourtour fermé.

12. Procédé selon la revendication 10,
**caractérisé en ce**
**qu'**après un remplissage de l'espace creux, le moule négatif est retiré du corps de silencieux (2), en ce que le corps de silencieux est enroulé, en plus de la charge de remplissage de l'espace creux, avec une plaque de tôle (18) servant d'enveloppe de boîtier, et en ce que la plaque de tôle enroulée (18) est soudée le long de la zone de connexion longitudinale (19) de préférence au moyen d'un laser ou est pourvue d'un repliement longitudinal.

13. Silencieux à absorption pour véhicules automobiles sous forme de construction à demi-coques ou à enveloppe, comprenant un boîtier (1) et un corps de silencieux (2) interne disposé dans le boîtier comme des tubes (3), des ajutages (4), des parois de séparation (5), etc., dans lequel au moins un espace creux du silencieux à absorption est rempli d'un matériau d'atténuation des sons (6) sous forme de laine de verre ou similaire, fabriqué conformément à un procédé selon les revendications 1 à 12,
**caractérisé en ce que**
le corps de silencieux (2) complètement préfabriqué, assemblé avec une forme stable, est enroulé ou enveloppé par une paroi auxiliaire flexible de boîtier en libérant au moins le passage des ajutages (4) et au moins un espace creux entre le corps de silencieux (2) et la paroi auxiliaire du boîtier est rempli d'un matériau d'atténuation des sons (6) non compacté, pouvant être introduit à travers la paroi auxiliaire du boîtier.

14. Silencieux selon la revendication 13,
**caractérisé en ce que**
le côté extérieur de la paroi auxiliaire du boîtier est supporté par le boîtier (1) du silencieux.

15. Silencieux selon l'une quelconque des revendications 13 et 14,
**caractérisé en ce que**
la paroi auxiliaire du boîtier est une feuille (7), de préférence en matière plastique.

16. Silencieux selon l'une quelconque des revendications 13 et 14,
**caractérisé en ce que**
la paroi auxiliaire du boîtier est une plaque de tôle (14) pouvant être enroulée.

17. Silencieux selon la revendication 13,
**caractérisé en ce que**
la paroi auxiliaire du boîtier est un moule négatif en une ou plusieurs parties d'un boîtier d'enveloppement (12) d'un silencieux à enveloppe.

18. Silencieux selon l'une quelconque des revendications 13 à 17,
**caractérisé en ce que**
le boîtier est constitué par deux demi-coques (9, 10).

19. Silencieux selon l'une quelconque des revendications 13 à 17,
**caractérisé en ce que**
le boîtier est une enveloppe tubulaire fabriquée conformément à un procédé d'emboutissage profond, de section transversale ovale ou ronde circulaire, sans joint, d'une seule pièce.

20. Silencieux selon l'une quelconque des revendications 13 à 17,
**caractérisé en ce que**
le boîtier est une enveloppe tubulaire enroulée de section transversale ovale ou ronde circulaire, dont la zone de connexion longitudinale est soudée ou pourvue d'un repliement longitudinal.
